# EUROPÄISCHE PATENTSCHRIFT

(11) **EP 3 814 593 B1**
(45) Veröffentlichungstag und Bekanntmachung des Hinweises auf die Patenterteilung: **10.07.2024**
(21) Anmeldenummer: 19724185.4
(22) Anmeldetag: 13.05.2019
(51) Int. Cl.: E05D 7/04, E05D 5/02, E05D 5/06

(54) **BAUGRUPPE EINES BANDES ZUR UM EINE SCHARNIERACHSE SCHARNIERGELENKIGEN VERBINDUNG EINES FLÜGELS AN EINEM RAHMEN SOWIE BAND MIT DIESER BAUGRUPPE**
MODULE OF A BAND FOR THE HINGED CONNECTION OF A WING TO A FRAME ABOUT A HINGE AXIS, AND BAND COMPRISING SAID MODULE
ENSEMBLE D'UNE BANDE POUR UNE LIAISON ARTICULÉE AVEC CHARNIÈRE AUTOUR D'UN AXE DE CHARNIÈRE D'UN BATTANT SUR UN CADRE AINSI QUE BANDE POURVUE DE CET ENSEMBLE

(30) Priorität: 29.06.2018 DE 102018115803
(43) Veröffentlichungstag der Anmeldung: 05.05.2021
(73) Patentinhaber: Dr. Hahn GmbH & Co. KG, D-41189 Mönchengladbach (DE)
(72) Erfinder: KORP, Hans-Jürgen, 41061 Mönchengladbach (DE); LENZE, Markus, 41334 Nettetal (DE); HAHN, Michael, 41189 Mönchengladbach (DE)
(74) Vertreter: Kluin Patent
(86) Internationale Anmeldenummer: PCT/EP2019/062175
(87) Internationale Veröffentlichungsnummer: WO 2020/001841

(56) Entgegenhaltungen:
- EP-A1- 2 725 174
- EP-A1- 3 266 970
- DE-B3- 102015 214 168
- DE-U1- 20 105 413

## Beschreibung

Die Erfindung betrifft eine Baugruppe eines Bandes zur um eine Scharnierachse scharniergelenkigen Verbindung eines Flügels an einem Rahmen, mit einem Montageteil, welches an einer Montageseite des Flügels oder des Rahmens montierbar ist, mit einem Bandlappen, der an dem Montageteil befestigbar ist, wobei die Befestigung mittels Montageschrauben erfolgt, die durch in Richtung parallel zur Scharnierachse langlochförmige Durchbrüche des Bandlappens in Gewindebohrungen des Montageteils eingeschraubt sind, wobei eines des Montageteils und des Bandlappens eine hinterschnittene Nut mit einer Nutöffnung und mit einer Nutlängsachse, die sich parallel zur Scharnierachse erstreckt, aufweist, und das andere des Montageteils und des Bandlappens einen Nutenstein aufweist, der in die hinterschnittene Nut des Montageteils eingreift, und mit einem ersten Justiermittel, mit welchem der Bandlappen um eine Schwenkachse gegenüber dem Montageteil um einen Justierwinkel in einem ersten Justierbereich verschwenkbar ist.

Die Erfindung betrifft auch ein Band mit einer derartigen Baugruppe.

Ein Band mit einer derartigen Baugruppe ist aus der EP 2 725 174 A1 bekannt. Da der Bandlappen um die Schwenkachse gegenüber dem Montageteil um den Justierwinkel verschwenkbar ist, ist eine Justierung des Flügels im Rahmen in zur Scharnierachse senkrechten Richtung - auch horizontale Justierung genannt - durch Betätigung des ersten Justiermittels auf einfache Weise möglich.

Aus der DE 10 2015 214 168 B3 ist ferner ein Band mit einem Bandlappen bekannt, bei dem der Bandlappen zur Justierung in einer Nut des Montageteils drehbar gelagert und über ein Getriebe gegenüber dem Montageteil verlagerbar ist. Das Getriebe umfasst hierbei eine Wirkverbindung zwischen einer an dem Bandlappen angeordneten Zahnstange und einem an dem Montageteil angeordnete Zahnrad, so dass eine kontinuierliche Verstellbarkeit ermöglicht ist.

Aus der DE 201 05 413 U1 ist zudem ein Band mit einem an einem Montageteil gelenkig gelagerten Bandlappen bekannt. Zur Aufnahme vertikaler Flügellasten kann sich bei einer geringfügigen Verformung des Bandes eine Halterippe an einem Vorsprung des Montageteils abstützen. Eine Justierung des Bandlappens gegenüber dem Montageteil ist nur bei freiem Spiel zwischen der Halterippe und dem Vorsprung möglich.

In der Praxis hat sich jedoch gezeigt, dass ein diese Baugruppe aufweisendes Band hinsichtlich seiner Verwendbarkeit bei schweren Flügeln verbesserungswürdig ist.

Der Erfindung liegt daher die Aufgabe zugrunde, eine diesbezüglich verbesserte Baugruppe der eingangs genannten Art und ein diese Baugruppe umfassendes Band zu schaffen.

Diese Aufgabe wird durch die in Anspruch 1 wiedergegebene Baugruppe und durch das in Anspruch 9 wiedergegebene Band gelöst.

Bei der erfindungsgemäßen Baugruppe umfasst eines des Montageteils und des Bandlappens eine Führungsausnehmung, die in zur Nutlängsachse senkrechter Richtung von der Nut beabstandet angeordnet ist. Die Führungsausnehmung weist eine Ausnehmungslänge parallel zur Nutlängsachse und eine Ausnehmungstiefe senkrecht zur Nutlängsachse auf. Die Ausnehmungstiefe ist von zwei Seitenwandungen begrenzt. Das andere des Montageteils und des Bandlappens umfasst einen in die Führungsausnehmung eingreifenden Führungsvorsprung, der sich im Justierbereich in Eingriff mit der Führungsausnehmung befindet. Der Führungsvorsprung weist eine Vorsprungslänge und eine Vorsprungshöhe auf. Die Vorsprungshöhe ist von zwei Seitenflächen begrenzt.

Bei der erfindungsgemäßen Baugruppe wird mit dem Führungsvorsprung und der Führungsausnehmung eine Maßnahme geschaffen, über die zusätzlich Haltekräfte von dem Bandlappen in das Montageteil eingeleitet werden können, ohne dass hierdurch die Justierbarkeit erschwert oder beeinträchtigt würde. Erfindungsgemäß sind die Führungsausnehmung und der Führungsvorsprung zwischen der Nut bzw. dem Nutenstein und den Durchbrüchen bzw. der Gewindebohrungen angeordnet.

Mit der Formulierung "eines des Montageteils und des Bandlappens" ist gemeint, dass sich die Maßnahmen, auf die sich diese Formulierung bezieht, entweder an dem Montageteil oder an dem Bandlappen vorgesehen sein kann. Dementsprechend soll die Formulierung "das andere des Montageteils und des Bandlappens" zum Ausdruck bringen, dass die Maßnahme, auf die sich die letzte Formulierung bezieht, dann jeweils an dem anderen Bauteil, d. h. entweder an dem Bandlappen oder an dem Montageteil befindet.

Vorzugsweise ist die Führungsausnehmung derart ausgebildet, dass sich ihre Ausnehmungslänge über die Gesamtausdehnung des einen des Montageteils und des Bandlappens erstreckt. Dementsprechend ist der Führungsvorsprung vorzugsweise derart ausgebildet, dass sich seine Vorsprungslänge über die Gesamtausdehnung des anderen des Montageteils und des Bandlappens erstreckt. Diese Maßnahmen dienen dem Bestreben, die Flächen, an denen der Führungsvorsprung und die Führungsausnehmung aneinander liegen, möglichst zu vergrö-ßern, um im Hinblick auf eine möglichst hohe Belastbarkeit der erfindungsgemäßen Baugruppe die Flächenbelastungen zu reduzieren.

Vor diesem Hintergrund ist es erfindungsgemäß vorgesehen, dass die Seitenwandungen der Führungsausnehmung in Richtung der Ausnehmungstiefe jeweils eine Krümmung mit einem Krümmungsradius aufweisen, die jeweils etwa dem Abstand der jeweiligen Seitenwandung von der Schwenkachse entspricht. Ferner weisen die Seitenflächen des Führungsvorsprungs erfindungsgemäß in Richtung der Vorsprungshöhe jeweils eine Krümmung auf, die etwa dem Abstand der jeweiligen Seitenfläche von der Schwenkachse entspricht. Die Schwenkachse entspricht hierbei, insbesondere in einem montierten Zustand, im Wesentlichen der Nutlängsachse. Dadurch kann bewerkstelligt werden, dass eine klemmfreie Justierung auch bei hoher Belastung der erfindungsgemäßen Baugruppe gewährleistet ist. Sind - wie besonders bevorzugt - die Ausnehmungstiefe und die Vorsprungshöhe derart bemessen, dass sich der Führungsvorsprung über den gesamten Justierbereich im Eingriff mit der Führungsausnehmung befindet, so kann aufgrund dieser Maßnahmen eine klemmfreie Verlagerbarkeit bei zeitgleich hoher Belastbarkeit der erfindungsgemäßen Baugruppe über den gesamten Justierbereich gewährleistet werden.

Bei einer bevorzugten Ausführungsform der erfindungsgemäßen Baugruppe weist das Montageteil mindestens eine Bohrung für ein Befestigungsmittel im Bereich der Schwenkachse auf. Es kann bei dieser Ausführungsform somit ein Befestigungsmittel, beispielsweise eine Befestigungsschraube vorgesehen sein, mit welchem Haltekräfte zum Montageteil im Bereich der Schwenkachse in einen Rahmen oder in einen Flügel eingeleitet werden. Da - wie bereits weiter oben erläutert - Haltekräfte von dem Bandlappen in das Montageteil durch Zusammenwirken von Nutenstein und hinterschnittener Nut, d. h. im Bereich der Schwenkachse übertragen werden, können diese aufgrund dieser Maßnahmen nun in den Flügel oder den Rahmen eingeleitet werden, ohne dass größere Hebel wirken, wie dies beispielsweise der Fall sein kann, wenn zwischen Bohrung und Schwenkachse größere Abstände vorhanden sind. Dies kann zur Erhöhung der Belastbarkeit der Baugruppe von Vorteil sein.

Besonders bevorzugt ist es dann, am Bandlappen eine Aussparung vorzusehen, durch welche das mindestens eine Befestigungsmittel in die Bohrung einfügbar und betätigbar ist. Denn eine Montage der erfindungsgemäßen Baugruppe an einem Flügel oder an einem Rahmen ist dann auch bei an dem Montageteil vormontiertem Bandlappen möglich, was das Handling der erfindungsgemäßen Baugruppe erleichtern kann.

Bei einer bevorzugten Ausführungsform der erfindungsgemäßen Baugruppe umfasst das erste Justiermittel eine Druckschraube, die in einer ersten, von der Schwenkachse beabstandeten Gewindebohrung des Bandlappens vorgesehen ist und sich an dem Montageteil abstützt. Eine Drehbetätigung im Sinne des Eindrehens der Druckschraube in die Gewindebohrung führt somit zu einem Verschwenken des Bandlappens um die Schwenkachse im Sinne einer Vergrößerung des Justierwinkels. Bei dieser Ausführungsform der erfindungsgemäßen Baugruppe umfasst das erste Justiermittel des Weiteren eine Zugschraube, die einen Kopf mit einer Widerlagerfläche umfasst. Diese Zugschraube ist vorzugsweise in einer zweiten, von der Schwenkachse beabstandeten Gewindebohrung des Montageteils vorgesehen und durchsetzt den Bandlappen in einem vorzugsweise zur Nutlängsachse parallelen Richtung langlochförmigen Durchbruch. Da sich der Kopf mit seiner Widerlagerfläche auf dem Bandlappen abstützt, führt eine Betätigung der Zugschraube im Sinne eines Eindrehens zu einem Verschwenken des Bandlappens im Sinne einer Verkleinerung des Justierwinkels. Durch ein Kontern von Druckschraube und Zugschraube kann der Bandlappen gegen Verschwenken gegenüber dem Montageteil blockiert und somit ein Flügel gegenüber einem Rahmen in einer erreichten, horizontalen Justierposition festgesetzt werden.

Bei einer des Weiteren bevorzugten Ausführungsform der erfindungsgemäßen Baugruppe ist ein zweites Justiermittel vorgesehen, mit welchem der Bandlappen in Richtung der Nutlängsachse relativ zum Montageteil verlagerbar ist. Aufgrund dieser Maßnahme ist mit der erfindungsgemäßen Baugruppe auch eine Justierung in Richtung der Scharnierachse - auch vertikale Justierung genannt - möglich.

Das zweite Justiermittel kann hierzu eine Stützschraube aufweisen, die von einem Ende in ein Gewinde der hinterschnittenen Nut eingedreht ist und auf der sich der Nutenstein abstützt. Eine vertikale Justierung ist durch Drehbetätigung der Stützschraube ermöglicht. Um den Bandlappen gegenüber dem Montageteil in einer erreichten, vertikalen Justierstellung fixieren zu können, ist eine Konterschraube vorgesehen, die von dem anderen Ende in ein Gewinde der hinterschnittenen Nut eingedreht ist und den Nutenstein gegen die Stützschraube drückt. In der Praxis wird die Konterschraube angezogen werden, wenn mithilfe der Stützschraube die gewünschte vertikale Justierposition erzielt worden ist.

Die Erfindung erstreckt sich auch auf ein Band zur um eine Scharnierachse scharniergelenkigen Verbindung eines Flügels an einem Rahmen mit einer erfindungsgemäßen Baugruppe.

In der Zeichnung ist ein Ausführungsbeispiel eines erfindungsgemäßen Bandes (nachfolgend kurz "Band") sowie einer erfindungsgemäßen Baugruppe (nachfolgend kurz "Baugruppe") dargestellt. Es zeigen:
- Fig. 1: das Band in einer Ansicht in Richtung der Scharnierachse (Ansicht I in Fig. 2);
- Fig. 2: eine Ansicht des Bandes senkrecht zur Scharnierachse (Ansicht II in Fig. 1);
- Fig. 3: das Rahmenbandteil des Bandes in einer perspektivischen Einzeldarstellung;
- Fig. 4: die im dargestellten Ausführungsbeispiels des Bandes das Flügelbandteil bildende Baugruppe in einer Fig. 2 entsprechenden Ansicht (Ansicht IV in Fig. 5);
- Fig. 5: eine Ansicht der Baugruppe gemäß Fig. 4 in einer Ansicht in Richtung der Scharnierachse (Ansicht V in Fig. 4);
- Fig. 6: die Baugruppe in einer perspektivischen Ansicht mit eingesetztem Bandbolzen, Befestigungsschrauben und Klemmelement sowie
- Fig. 7: die Baugruppe in einer perspektivischen Explosionsdarstellung.

Das in der Zeichnung als Ganzes mit 100 bezeichnete Ausführungsbeispiel des erfindungsgemäßen Bandes (nachfolgend kurz Band 100) umfasst ein Flügelbandteil 1 und ein Rahmenbandteil 2. Das Band 100 dient zur um eine Scharnierachse S scharniergelenkigen Verbindung eines in der Zeichnung nicht dargestellten Flügels an einem ebenfalls nicht dargestellten Rahmen.

Wie insbesondere in Fig. 2 und 3 erkennbar ist, ist bei dem Band 100 das Rahmenbandteil 2 zweiteilig ausgebildet: Es umfasst - bezogen auf eine Anordnung, bei welcher die Scharnierachse etwa senkrecht verläuft - ein unteres Bandteil 3 um ein oberes Bandteil 4. Jedes der unteren und oberen Bandteile 3, 4 umfasst einen Befestigungsteil 5, 6, welcher einstückig mit einem Scharnierteil 7, 8 verbunden ist. Die Befestigungsteile 5, 6 dienen der Befestigung des unteren und des oberen Bandteils 3, 4 an einer Befestigungsfläche eines in der Zeichnung nicht dargestellten Rahmens. Hierzu sind ein unteres und ein oberes Klemmteil 9, 10 vorgesehen, mittels welchen durch Eindrehen von Klemmschrauben 11 in Gewindebohrungen 12 der Klemmteile 9, 10 eine kraftschlüssige Verbindung mit dem nicht dargestellten Rahmen erzielbar ist. Auch sind weitere Befestigungsschrauben 13, die in den Rahmen eingedreht sind, für eine formschlüssige Befestigung vorgesehen. Die Befestigungsschrauben 13 sind hierzu als selbstbohrende bzw. selbstschneidende Schrauben ausgebildet.

Die Scharnierteile 7, 8 umfassen jeweils eine Bohrung 14, die der Aufnahme eines die Scharnierachse S definierenden Bandbolzen 15 dienen.

Das Flügelbandteil 1 umfasst eine Baugruppe 16. Diese wiederrum umfasst ein Montageteil 17, welches an einer Montageseite des in der Zeichnung nicht dargestellten Flügels montierbar ist.

Ferner umfasst die Baugruppe 16 einen Bandlappen 18, der an dem Montageteil 17 befestigbar ist. Ferner ist eine hinterschnittene Nut 19 mit einer Nutöffnung 20 und mit einer Nutlängsachse A, die sich parallel zur Scharnierachse S erstreckt vorgesehen, die bei dem Band 100 an dem Montageteil 17 angeordnet ist (siehe insbesondere Fig. 7). Dementsprechend umfasst der Bandlappen 18 einen Nutenstein 21, der in die hinterschnittene Nut 19 des Montageteils 17 eingreift.

An den Bandlappen 18 ist ein Scharnierteil 29 angeformt, welches eine Bohrung 22 aufweist, durch die sich der Bandbolzen 15 erstreckt, wenn das Flügelbandteil 1 mit dem Rahmenbandteil 2 verbunden ist.

Bei dem Band 100 umfasst das Montageteil 17 eine Führungsausnehmung 23, die in zur Nutlängsachse A senkrechter Richtung von der hinterschnittenen Nut 19 beabstandet angeordnet ist. Die Führungsausnehmung 23 weist eine Ausnehmungslänge I auf, die sich über die Gesamtausdehnung G des Montageteils 17 erstreckt.

Ferner weist die Führungsausnehmung 23 eine Ausnehmungstiefe t senkrecht zur Nutlängsachse A auf, die von zwei Seitenwandungen 24, 25 begrenzt ist (siehe insbesondere Fig. 7).

Der Bandlappen 18 umfasst einen in die Führungsausnehmung 23 eingreifenden Führungsvorsprung 26. Er weist eine Vorsprungslänge v auf, die der Gesamterstreckung des Bandlappens 18 entspricht. Seine Vorsprungshöhe h ist von zwei Seitenflächen 27, 28 begrenzt.

Wie insbesondere in Fig. 5 erkennbar ist, weisen die Seitenwandungen 24, 25 der Führungsausnehmung 23 jeweils eine Krümmung mit einem Krümmungsradius r, r' auf, die etwa dem Abstand der jeweiligen Seitenwandungen 24, 25 von einer Schwenkachse B, um welche der Bandlappen 18 in der hinterschnittenen Nut 19 verschwenkbar ist, entspricht. Bei der dargestellten Baugruppe 16 liegen die Schwenkachse B und die Nutlängsachse A aufeinander.

Auch die Seitenflächen 27, 28 des Führungsvorsprungs 26 weisen jeweils eine Krümmung auf, die etwa dem Abstand r, r' der jeweiligen Seitenfläche von der Schwenkachse B entspricht, sodass die Seitenfläche 27 an der Seitenwandung 24 und die Seitenfläche 28 an der Seitenwandung 25 zumindest nahezu flächig anliegen.

Die Nutöffnung 20 ist an die Kontur des Nutensteins 21 derart angepasst, dass der Bandlappen um die Schwenkachse B um einen Justierwinkel α verschwenkbar ist. In Fig. 4 ist der maximale Justierwinkel gezeigt, der minimale Justierwinkel α beträgt 0°. Die Ausnehmungstiefe t und die Vorsprungshöhe h sind derart bemessen, dass sich der Führungsvorsprung 26 über den gesamten Justierbereich J, wobei gilt 0°<=J<=α im Eingriff mit der Führungsausnehmung 23 befindet.

Die Baugruppe 16 umfasst ein erstes Justiermittel 30, mit welchem der Bandlappen 18 um die Schwenkachse B gegenüber dem Montageteil 17 um den Justierwinkel α in den Justierbereich J verschwenkbar ist. Es weist hierzu eine Druckschraube 31 auf, die in einer ersten, von der Schwenkachse B beabstandeten Gewindebohrung 32 des Bandlappens 18 vorgesehen ist und sich an dem Montageteil 17 abstützt (siehe insbesondere Fig. 5 und 7).

Ferner umfasst das erste Justiermittel eine Zugschraube 33, die einen Kopf 34 mit einer Widerlagerfläche 35 aufweist. Die Zugschraube ist in einer zweiten, von der Schwenkachse B beabstandeten Gewindebohrung 36 des Montageteils 17 eingedreht. Sie durchsetzt den Bandlappen 18 in einem Durchbruch 37, wobei deren Kopf 34 sich mit seiner Widerlagerfläche 35 auf dem Bandlappen 18 abstützt. Der Durchbruch 37 ist in zur Scharnierachse S paralleler Richtung langlochförmig ausgebildet.

Ferner umfasst die Baugruppe 16 ein zweites Justiermittel 38, mit welchem der Bandlappen 18 in Richtung der Nutlängsachse A relativ zum Montageteil 17 verlagerbar ist. Hierzu umfasst das zweite Justiermittel eine Stützschraube 39, die von einem Ende in ein Gewinde 40 der hinterschnittenen Nut 19 eingedreht ist und auf der sich der Nutenstein 21 abstützt. Ferner weist das zweite Justiermittel 38 eine Konterschraube 41 auf, die von dem anderen Ende in ein Gewinde 42 der hinterschnittenen Nut 19 eingedreht ist und den Nutenstein 21 gegen die Stützschraube 39 drückt.

Zur Verminderung der Reibung zwischen dem Scharnierteil 29 des Flügelbandteils 1 und den Scharnierteilen 7, 8 des Rahmenbandteils 2 sowie dem Bandbolzen 15 sind in die Bohrung 22 des Scharnierteils 29 Gleitbuchsen 43 eingesetzt, die beispielsweise aus einem Kunststoffmaterial gefertigt sein können.

Zur Befestigung des Flügelbandteils 17 an einem in der Zeichnung nicht dargestellten Flügel finden wiederum ein Klemmteil 44, dessen Klemmwirkung mittels Klemmschrauben 45 bewerkstelligt wird, die durch Bohrungen 46 des Montageteils 17 in Gewindebohrungen 47 des Klemmteils 44 eingedreht sind, Verwendung. Darüber hinaus sind Befestigungsschrauben 48 vorgesehen, die in den Flügel eingedreht sind. Sie sind wiederum als selbstschneidende bzw. selbstbohrende Schrauben vorgesehen. Die Befestigungsschrauben 49 sind im Bereich der der Schwenkachse B vorgesehen. Um die Befestigungsschrauben 49 in hierfür vorgesehene Bohrungen 50 des Montageteils 17 einführen zu können, weist der Bandlappen 18 eine Aussparung 51 auf. Der Nutenstein 21 ist aufgrund der Aussparung 51 zweigeteilt. Die Befestigung des Bandlappens 18 an dem Montageteil 17 erfolgt mithilfe von Montageschrauben 52, die durch in Richtung parallel zur Scharnierachse S langlochförmige Durchbrüche 53 des Bandlappens 18 in Gewindebohrungen 54 des Montageteils eingeschraubt sind. Zur Justierung des Bandlappens 18 gegenüber dem Montageteil 17 in horizontaler oder vertikaler Richtung werden die Montageschrauben gelöst und nach erreichter Justierposition wieder festgezogen, um so den Bandlappen 18 wieder zu fixieren.

Bei dem Band 100 ist die erfindungsgemäße Baugruppe 16 auf Seiten des Flügelbandteils 1 vorgesehen. Es versteht sich, dass stattdessen oder zusätzlich das Rahmenbandteil 2 mit einer erfindungsgemäßen Baugruppe 16 ausgestattet sein kann.

### Bezuaszeichenliste:

- 100: Band
- 1: Flügelbandteil
- 2: Rahmenbandteil
- 3: unteres Bandteil
- 4: oberes Bandteil
- 5: Befestigungsteil
- 6: Befestigungsteil
- 7: Scharnierteil
- 8: Scharnierteil
- 9: Klemmteil
- 10: Klemmteil
- 11: Klemmschrauben
- 12: Gewindebohrungen
- 13: Befestigungsschrauben
- 14: Bohrung
- 15: Bandbolzen
- 16: Baugruppe
- 17: Montageteil
- 18: Bandlappen
- 19: hinterschnittene Nut
- 20: Nutöffnung
- 21: Nutenstein
- 22: Bohrung
- 23: Führungsausnehmung
- 24: Seitenwandung
- 25: Seitenwandung
- 26: Führungsvorsprung
- 27: Seitenfläche
- 28: Seitenfläche
- 29: Scharnierteil
- 30: erstes Justiermittel
- 31: Druckschraube
- 32: Gewindebohrung
- 33: Zugschraube
- 34: Kopf
- 35: Wiederlagerfläche
- 36: Gewindebohrung
- 37: Durchbruch
- 38: zweites Justiermittel
- 39: Stützschraube
- 40: Gewinde
- 41: Konterschraube
- 42: Gewinde
- 43: Gleitbuchsen
- 44: Klemmteil
- 45: Klemmschrauben
- 46: Bohrungen
- 47: Gewindebohrungen
- 48: Befestigungsschrauben
- 49: Befestigungsschrauben
- 50: Bohrungen
- 51: Aussparung
- 52: Montageschrauben
- 53: Durchbrüche
- 54: Gewindebohrung

- A: Nutlängsachse
- B: Schwenkachse
- G: Gesamtausdehnung
- h: Vorsprungshöhe
- J: Justierbereich
- I: Ausnehmungslänge
- S: Scharnierachse
- t: Nuttiefe
- v: Vorsprungslänge
- α: Winkel

## Patentansprüche

1. Baugruppe (16) eines Bandes (100) zur um eine Scharnierachse (S) scharniergelenkigen Verbindung eines Flügels an einem Rahmen,
mit einem Montageteil (17), welches an einer Montageseite des Flügels oder des Rahmens montierbar ist,
mit einem Bandlappen (18), der an dem Montageteil (17) befestigbar ist, wobei die Befestigung mittels Montageschrauben (52) erfolgt, die durch in Richtung parallel zur Scharnierachse (S) langlochförmige Durchbrüche (53) des Bandlappens (18) in Gewindebohrungen (54) des Montageteils (17) eingeschraubt sind,
wobei eines des Montageteils (17) und des Bandlappens (18) eine hinterschnittene Nut (19) mit einer Nutöffnung (20) und mit einer Nutlängsachse (A), die sich parallel zur Scharnierachse (S) erstreckt, aufweist,
und das andere des Montageteils (17) und des Bandlappens (18) einen Nutenstein (21) aufweist, der in die hinterschnittene Nut (19) des Montageteils (17) eingreift,
und mit einem ersten Justiermittel (30), mit welchem der Bandlappen (18) um eine Schwenkachse (B) gegenüber dem Montageteil (17) um einen Justierwinkel (a) in einem Justierbereich (J) verschwenkbar ist,
wobei in einem montierten Zustand die Schwenkachse (B) mit der Nutlängsachse (A) im Wesentlichen übereinstimmt,
**dadurch gekennzeichnet, dass**
eines des Montageteils (17) und des Bandlappens (18) eine Führungsausnehmung (23) umfasst, die in zur Nutlängsachse (A) senkrechter Richtung von der Nut (19) beabstandet angeordnet ist und eine Ausnehmungslänge (I) parallel zur Nutlängsachse (A) und eine Ausnehmungstiefe (t) senkrecht zur Nutlängsachse (A) aufweist, die von zwei Seitenwandungen (24, 25) begrenzt ist,
und das andere des Montageteils (17) und des Bandlappens (18) einen in die Führungsausnehmung (23) eingreifenden Führungsvorsprung (26) umfasst, der sich im Justierbereich (J) im Eingriff mit der Führungsausnehmung (23) befindet und eine Vorsprungslänge (v) und eine Vorsprungshöhe (h) aufweist, die von zwei Seitenflächen (27, 28) begrenzt ist,
wobei die Seitenwandungen (24, 25) der Führungsausnehmung (23) in Richtung der Ausnehmungstiefe (t) jeweils eine Krümmung mit einem Krümmungsradius (r, r') aufweisen, die etwa dem Abstand der jeweiligen Seitenwandung (24, 25) von der Schwenkachse (B) entspricht,
und die Seitenflächen (27, 28) des Führungsvorsprungs (26) in Richtung der Vorsprungshöhe (h) jeweils eine Krümmung aufweisen, die etwa dem Abstand der jeweiligen Seitenfläche (27, 28) von der Schwenkachse (B) entspricht, wobei die Führungsausnehmung (23) und der Führungsvorsprung (26) zwischen der Nut (19) bzw. dem Nutenstein (21) und den Durchbrüchen (53) bzw. der Gewindebohrungen (54) angeordnet sind.

2. Baugruppe nach Anspruch 1, **dadurch gekennzeichnet, dass** sich die Ausnehmungslänge (I) über die Gesamtausdehnung des einen des Montageteils (17) und des Bandlappens (18) erstreckt und sich die Vorsprungslänge (v) über die Gesamtlänge des anderen des Montageteils (17) und des Bandlappens (18) erstreckt.

3. Baugruppe nach einem der Ansprüche 1 oder 2, **dadurch gekennzeichnet, dass** die Ausnehmungstiefe (t) und die Vorsprungshöhe (h) derart bemessen sind, dass sich der Führungsvorsprung (26) über den gesamten Justierbereich (J) im Eingriff mit der Führungsausnehmung (23) befindet.

4. Baugruppe nach einem der Ansprüche 1 bis 3, **dadurch gekennzeichnet, dass** das Montageteil (17) mindestens eine Bohrung (50) für ein Befestigungsmittel im Bereich der Schwenkachse (B) aufweist.

5. Baugruppe nach Anspruch 4, **dadurch gekennzeichnet, dass** der Bandlappen (18) eine Aussparung (51) aufweist, durch welche das Befestigungsmittel in die Bohrung (50) einführbar und betätigbar ist.

6. Baugruppe nach einem der Ansprüche 1 bis 5, **dadurch gekennzeichnet, dass** das erste Justiermittel (30) eine Druckschraube (31), die sich in einer ersten, von der Schwenkachse (B) beabstandeten Gewindebohrung (32) des Bandlappens (18) vorgesehen ist und sich an dem Montageteil (18) abstützt, und eine einen Kopf (34) mit einer Widerlagerfläche (35) aufweisende Zugschraube (33), die in einer zweiten, von der Schwenkachse (B) beabstandeten Gewindebohrung (36) des Montageteils (17) vorgesehen ist, den Bandlappen (18) in einem Durchbruch (37) durchsetzt und deren Kopf (34) sich mit seiner Widerlagerfläche (35) auf dem Bandlappen (18) abstützt, umfasst.

7. Baugruppe nach einem der Ansprüche 1 bis 6, **dadurch gekennzeichnet, dass** ein zweites Justiermittel (38) vorgesehen ist, mit welchem der Bandlappen (18) in Richtung der Nutlängsachse (A) relativ zum Montageteil (17) verlagerbar ist.

8. Baugruppe nach Anspruch 7, **dadurch gekennzeichnet, dass** das zweite Justiermittel (38) eine Stützschraube (39), die von einem Ende in ein Gewinde (40) der hinterschnittenen Nut (19) eingedreht ist und auf der sich der Nutenstein (21) abstützt, und eine Konterschraube (41), die von dem anderen Ende in ein Gewinde (42) der hinterschnittenen Nut (19) eingedreht ist und den Nutenstein (21) gegen die Stützschraube (39) drückt, umfasst.

9. Band (100) zur um eine Scharnierachse (S) scharniergelenkigen Verbindung eines Flügels an einem Rahmen, mit einer Baugruppe (16) nach einem der Ansprüche 1 bis 8.

## Claims

1. A module (16) of a band (100) for the hinged connection of a wing to a frame about a hinge axis (S),
comprising an assembly part (17) which can be mounted on an assembly side of the wing or the frame,
comprising a band flap (18), which can be fastened to the assembly part (17), wherein the fastening is made by mounting screws (52), which are screwed into threaded holes (54) of the assembly part (17) by openings (53) in the form of an elongated hole in the direction in parallel with the hinge axis (S),
wherein one of the assembly parts (17) and the band flap (18) comprises an undercut groove (19) with a groove opening (20) and with a longitudinal groove axis (A) which extends in parallel with the hinge axis (S),
and the other of the assembly part (17) and the band flap (18) comprises a sliding block (21) which engages into the undercut groove (19) of the assembly part (17),
and comprising a first adjustment means (30) by means of which the band flap (18) can be pivoted in relation to the assembly part (17) by an adjustment angle (α) in an adjustment region (J) about a pivoting axis (8),
wherein, in a mounted state, the pivoting axis (B) substantially coincides with the longitudinal groove axis (A),
**characterized in that**
one of the assembly part (17) and the band flap (18) comprises a guide recess (23), which is arranged spaced apart from the groove (19) in perpendicular direction to the longitudinal groove axis (A), and comprises a recess length (l) in parallel with the longitudinal groove axis (A) and a recess depth (t) perpendicular to the longitudinal groove axis (A) which is limited by two side walls (24, 25),
and the other of the assembly part (17) and the band flap (18) comprises a guide projection (26) engaging with the guide recess (23) which, in the adjustment region (J), engages with the guide recess (23) and comprises a projection length (v) and a projection height (h) which is limited by two side surfaces (27, 28),
wherein the side walls (24, 25) of the guide recess (23) in the direction of the recess depth (t) each comprise a curvature with a curvature radius (r, r') which approximately corresponds to the distance of the respective side wall (24, 25) from the pivoting axis (B),
and the side surfaces (27, 28) of the guide projection (26) in the direction of the projection height (h) each comprise a curvature which approximately corresponds to the distance of the respective side surface (27, 28) from the pivoting axis (B),
wherein the guide recess (23) and the guide projection (26) are arranged between the groove (19) and/or the sliding block (21) and the openings (53) and/or the threaded holes (54).

2. The module according to patent claim 1, **characterized in that** the recess length (l) extends across the total extension of the one of the assembly parts (17) and the band flap (18) and the projection length (v) extends across the total extension of the other of the assembly part (17) and the band flap (18).

3. The module according to any one of patent claims 1 or 2, **characterized in that** the recess depth (t) and the projection height (h) are dimensioned such that the guide projection (26) is in engagement with the guide recess (23) across the entire adjustment region (J).

4. The module according to any one of patent claims 1 to 3, **characterized in that** the assembly part (17) comprises at least one hole (50) for a fastening means in the region of the pivoting axis (B).

5. The module according to patent claim 4, **characterized in that** the band flap (18) comprises an opening (51) by means of which the fastening means can be introduced into the hole (50) and is actuatable.

6. The module according to any one of patent claims 1 to 5, **characterized in that** the first adjustment means (30) comprises a pressure screw (31), which is provided in a first threaded hole (32) of the band flap (18) spaced apart from the pivoting axis (B) and bears on the assembly part (17), and a tension screw (33) comprising a head (34) with an abutment surface (35) which tension screw is provided in a second threaded hole (36) of the assembly part (17) spaced apart from the pivoting axis (B), intersperses the band flap (18) in an opening (37) and the head (34) of which bears on the band flap (18) with its abutment surface (35).

7. The module according to any one of patent claims 1 to 6, **characterized in that** a second adjustment means (38) is provided by means of which the band flap (18) is displaceable in the direction of the longitudinal groove axis (A) relative to the assembly part (17).

8. The module according to patent claim 7, **characterized in that** the second adjustment means (38) comprises a support screw (39) which is screwed into a thread (40) of the undercut groove (19) from one end and on which the sliding block (21) is supported, and a counter screw (41) which is screwed into a thread (42) of the undercut groove (19) from the other end and presses the sliding block (21) against the support screw (39).

9. A band (100) for the hinged connection of a wing to a frame about a hinge axis (S) with a module (16) according to any one of patent claims 1 to 8.

## Revendications

1. Ensemble (16) d'une bande (100) pour une liaison articulée avec charnière autour d'un axe de charnière (S) d'un battant sur un cadre, comportant une partie de montage (17) qui est montable sur une face de montage du battant ou du cadre,
comportant une patte de paumelle (18) qui peut être fixée sur la partie de montage (17), dans lequel la fixation est réalisée par l'intermédiaire des vis de montage (52) qui sont vissées dans des taraudages (54) de la partie de montage (17) par des ajours (53) en forme de trou oblong dans la direction parallèlement à l'axe de charnière (S),
dans lequel une de la partie de montage (17) et de la patte de paumelle (18) comporte une rainure (19) à contre-dépouille avec une ouverture de la rainure (20) et avec un axe longitudinal de la rainure (A) s'étendant parallèlement à l'axe de charnière (S),
et l'autre de la partie de montage (17) et de la patte de paumelle (18) comporte un coulisseau (21) s'engageant dans la rainure (19) à contre-dépouille de la partie de montage (17),
et avec un premier moyen d'alignement (30) avec lequel la patte de paumelle (18) peut être pivoté autour d'un axe de pivotement (B), par rapport à la partie de montage (17), selon un angle d'alignement (α), dans une zone d'alignement (J),
dans lequel, dans un état monté, l'axe de pivotement (B) coïncide sensiblement avec l'axe longitudinal de la rainure (A),
**caractérisé en ce que**
l'une de la partie de montage (17) et de la patte de paumelle (18) comporte une évidement de guidage (23) qui est agencée espacée de la rainure (19) dans la direction perpendiculaire à l'axe longitudinal de la rainure (A), et comporte une longueur d'évidement (l) parallèlement à l'axe longitudinal de la rainure (A) et comporte une profondeur d'évidement (t) perpendiculaire à l'axe longitudinal de la rainure (A) qui est délimitée par deux parois latérales (24, 25),
et l'autre de la partie de montage (17) et la patte de paumelle (18) comporte une partie saillante (26) de guidage s'engageant dans l'évidement (23) de guidage qui se trouve en prise dans l'évidement (23) de guidage dans la zone d'alignement (J) et comporte une longueur de la partie saillante (v) et une hauteur de la partie saillante (h) qui est délimitée par deux faces latérales (27, 28),
dans lequel les parois latérales (24, 25) de l'évidement (23) de guidage, dans la direction de la profondeur d'évidement (t), comporte chacune une courbure avec un rayon de courbure (r, r') correspondant environ à la distance de la paroi latérale (24, 25) respective de l'axe de pivotement (B),
et les faces latérales (27, 28) de la partie saillante (26) de guidage, dans la direction de la hauteur de la partie saillante (h), comporte chacune une courbure correspondant environ à la distance de la face latérale (27, 28) respective de l'axe de pivotement (B),
dans lequel l'évidement (23) de guidage et la partie saillante (26) de guidage sont agencées entre la rainure (19) et/ou le coulisseau (21) et les ajours (53) et/ou les taraudages (54).

2. Ensemble selon la revendication 1, **caractérisé en ce que** la longueur d'évidement (l) s'étend sur l'extension totale de l'une de la partie de montage (17) et de la patte de paumelle (18) et la longueur de la partie saillante (v) s'étend sur la longueur totale de l'autre de la partie de montage (17) et de la patte de paumelle (18).

3. Ensemble selon l'une quelconque des revendications 1 ou 2, **caractérisé en ce que** la profondeur d'évidement (t) et la hauteur de la partie saillante (h) sont dimensionnée de telle sorte que la partie saillante (26) de guidage se trouve en prise dans l'évidement (23) de guidage sur toute la zone d'alignement (J).

4. Ensemble selon l'une quelconque des revendications 1 à 3, **caractérisé en ce que** la partie de montage (17) comporte au moins un trou (50) pour un moyen de fixation dans la zone de l'axe de pivotement (B).

5. Ensemble selon la revendication 4, **caractérisé en ce que** la patte de paumelle (18) comporte un creux (51) à travers lequel le moyen de fixation peut être introduit dans le trou (50) et activé.

6. Ensemble selon l'une quelconque des revendications 1 à 5, **caractérisé en ce que** le premier moyen d'alignement (30) comporte une vis de pression (31), qui est prévue dans un premier taraudage (32) de la patte de paumelle (18) espacé de l'axe de pivotement (B), et s'appuie à la partie de montage (17), et une vis de traction (33) comportant une tête avec une surface de butée (35), qui est prévue dans un deuxième taraudage (36) de la partie de montage (17) espacé de l'axe de pivotement (B), et pénètre la patte de paumelle (18) dans un ajour (37) et dont la tête (34) s'appuie à la patte de paumelle (18) avec sa surface de butée (35).

7. Ensemble selon l'une quelconque des revendications 1 à 6, **caractérisé en ce qu'**un deuxième moyen d'alignement (38) est prévu, avec lequel la patte de paumelle (18) est déplaçable dans la direction de l'axe longitudinal de la rainure (A) par rapport à la partie de montage (17).

8. Ensemble selon la revendication 7, **caractérisé en ce que** le deuxième moyen d'alignement (38) comporte une vis d'appui (39) qui est vissée dans un filetage (40) de la rainure (19) à contre-dépouille par une extrémité et sur laquelle le coulisseau (21) s'appuie, et une contre-vis (41) qui est vissée dans un filetage (40) de la rainure (19) à contre-dépouille par l'autre extrémité et presse le coulisseau (21) contre la vis d'appui (39).

9. Bande (100) pour une liaison articulée avec charnière autour d'un axe de charnière (S) d'un battant sur un cadre avec un ensemble (16) selon l'une quelconque des revendications 1 à 8.
